# DEMANDE DE BREVET EUROPEEN

(11) **EP 0 709 535 A2**
(43) Date de publication de la demande: **01.05.1996**
(21) Numéro de dépôt: 95401961.8
(22) Date de dépôt: 25.08.1995
(51) Int. Cl.: E05B 47/06

(54) **Dispositif d'accouplement débrayable de deux tiges coaxiales associées à des poignées d'actionnement d'une serrure**

(30) Priorité: 31.10.1994 FR 9413034
(71) Demandeur: LAPERCHE, F-80531 Friville-Escarbotin (FR)
(72) Inventeur: Gmyrek, Philippe, F-80210 Ochancourt (FR); Dentin, Michel, F-80130 Bourseville (FR)
(74) Mandataire: Moncheny, Michel

(57) **Abrégé**

L'invention concerne un dispositif d'accouplement débrayable de deux tiges coaxiales associées à des poignées d'actionnement d'une serrure. Chaque tige (8, 16) est solidaire d'un organe d'accouplement (40, 52) respectif, dont un premier organe (40) comportant un doigt de solidarisation (68) déplaçable radialement est reçu dans un trou axial (64) du deuxième organe d'accouplement (52). Ce dernier (52) comporte un trou radial (76) de réception de l'extrémité (78) du doigt de solidarisation (68). Une structure de support (82) dans laquelle est monté libre en rotation le deuxième organe d'accouplement (52) comporte un organe de substitution (108) de l'extrémité (78) dans le trou radial (76) pour permettre la désolidarisation des premier et deuxième organes d'accouplement (40, 52), l'organe de substitution (108) étant actionné par des moyens d'actionnement (110, 112, 114, 104, 106) associés à un moteur électrique (120).

## Description

La présente invention concerne un dispositif d'accouplement débrayable d'une première tige avec une deuxième tige coaxiales, associées chacune à une poignée d'actionnement d'une serrure, l'une des deux tiges étant engagée dans un fouillot de commande de la serrure.

L'invention concerne plus particulièrement un dispositif d'accouplement débrayable de ce type comportant en outre, disposés dans un boîtier, un premier organe d'accouplement solidaire de la première tige et monté libre en rotation dans un trou axial d'un deuxième organe d'accouplement solidaire de la deuxième tige, le premier organe d'accouplement comportant un doigt mobile radialement de solidarisation avec le deuxième organe d'accouplement et un organe de rappel du doigt vers la position de solidarisation, le deuxième organe d'accouplement comportant un trou traversant radial de réception d'une extrémité du doigt de solidarisation.

Le présent dispositif d'accouplement débrayable est destiné à être associé sur une porte à une serrure de type classique, dont le pêne demi-tour est actionné par des béquilles ou des boutons de porte, le pêne dormant de cette même serrure étant actionné par une clé adaptée ou un dispositif de commande électrique à code.

Un tel dispositif d'accouplement débrayable est destiné à être interposé entre les deux béquilles disposées de chaque côté de la serrure et rendre ainsi débrayable l'accouplement entre les tiges respectives de chacune de ces béquilles, l'une de ces tiges étant solidaire du fouillot de commande de la serrure.

Ainsi, en position débrayée, ce dispositif permet d'interdire l'actionnement du pêne demi-tour de la serrure à partir de l'une des deux béquilles qui est rendue folle. L'autre béquille par contre, même lorsque le dispositif est en position débrayée, est en mesure de commander la serrure.

Ce type de dispositif est particulièrement utile pour des portes de chambres d'hôtel ou des portes intérieures de bureau.

Dans ce cas, le dispositif d'accouplement est disposé sur le panneau extérieur de la porte et permet d'interdire l'ouverture de la porte par désolidarisation de la béquille extérieure de la tige d'actionnement du pêne demi-tour de la serrure. L'accès est alors interdit même sans utiliser le verrouillage à clé. Par contre, quel que soit l'état d'accouplement, l'ouverture est possible depuis la béquille disposée sur le panneau de porte intérieur.

Il existe déjà dans l'état de la technique des dispositifs permettant de débrayer l'accouplement de deux tiges coaxiales de commande d'une serrure associées chacune à une béquille.

En particulier, la demande de brevet français publiée sous le numéro 2.686.117 décrit un tel dispositif, dans lequel les deux organes d'accouplement sont des cylindres creux disposés bout à bout, l'un des deux cylindres comportant à son extrémité en regard de l'autre cylindre un doigt de solidarisation, chargé par un ressort. Ce doigt de solidarisation est mobile radialement entre une position escamotée à l'intérieur de l'organe d'accouplement et une position active de solidarisation dans laquelle une extrémité de celui-ci est reçue dans une rainure radiale de la face d'extrémité de l'organe d'accouplement complémentaire.

Un organe formant poussoir, mobile en translation dans la structure fixe du dispositif permet de repousser le doigt de solidarisation en position escamotée et ainsi permettre le débrayage des deux organes d'accouplement.

Un inconvénient de ce dispositif réside dans le fait qu'en position débrayée, l'organe formant poussoir rencontre le trajet de déplacement de l'organe d'accouplement portant le doigt de solidarisation, limitant ainsi le débattement angulaire de celui-ci.

Un autre inconvénient de ce dispositif connu résulte du fait que l'extrémité du doigt de solidarisation est reçue dans une rainure de l'organe d'accouplement complémentaire, la liaison n'étant alors effectuée entre ces deux organes d'accouplement que par les faces latérales opposées de cette rainure, ce qui rend cette liaison relativement fragile et nécessite des ajustements précis des différentes pièces.

Il est par ailleurs connu, d'après le brevet US-A-5,027,629 de disposer dans un dispositif d'accouplement débrayable un doigt de solidarisation à l'intérieur d'un premier organe d'accouplement, ce dernier étant reçu en rotation dans un deuxième organe d'accouplement. Le deuxième organe d'accouplement comporte un évidement de réception de l'extrémité du doigt de solidarisation dans lequel est disposé en outre un poussoir actionné par un dispositif adapté disposé à l'extérieur des premier et deuxième organes d'accouplement afin de définir l'état d'accouplement du dispositif.

Le dispositif d'accouplement débrayable selon l'invention a pour but de remédier à ces inconvénients, tout en permettant un actionnement facile de celui-ci, notamment en étant compatible avec l'utilisation d'un moteur électrique, ce dispositif étant réalisable facilement et à faible coût tout en garantissant une protection sûre contre les intrusions.

A cet effet, l'invention a pour objet un dispositif d'accouplement débrayable d'une première tige avec une deuxième tige coaxiales, associées chacune à une poignée d'actionnement d'une serrure, l'une des deux tiges étant engagée dans un fouillot de commande de la serrure, ce dispositif comportant, disposés dans un boîtier, un premier organe d'accouplement solidaire de la première tige et monté libre en rotation dans un trou axial d'un deuxième organe d'accouplement solidaire de la deuxième tige, le premier organe d'accouplement comportant un doigt mobile radialement de solidarisation avec le deuxième organe d'accouplement et un organe de rappel du doigt en position de solidarisation, le deuxième organe d'accouplement comportant un trou traversant radial de réception d'une extrémité du doigt de solidarisation, caractérisé en ce que le deuxième organe d'accouplement est monté libre en rotation dans un alésage traversant d'une structure de support fixe et en ce que le dispositif d'accouplement comporte un organe de substitution de l'extrémité du doigt de solidarisation dans le trou traversant à l'encontre de l'organe de rappel du doigt, cet organe de substitution ayant une hauteur égale à la profondeur du trou traversant pour libérer en rotation le premier organe d'accouplement par rapport au second, la structure de support comportant un logement d'escamotage de l'organe de substitution pour permettre la solidarisation en rotation des deux organes d'accouplement dans la structure de support fixe, cette dernière comportant en outre des moyens d'actionnement de l'organe de substitution en fonction de l'état d'accouplement souhaité.

Le dispositif d'accouplement débrayable peut présenter suivant des modes particuliers de réalisation de l'invention l'une ou plusieurs des caractéristiques suivantes :
- l'organe de substitution est une bille,
- les moyens d'actionnement comportent un poussoir guidé dans un trou radial débouchant à l'une de ses extrémités dans l'alésage traversant de la structure fixe, une portion d'extrémité du trou constituant en outre le logement d'escamotage de l'organe de substitution,
- le poussoir comporte deux billes d'extrémité entre lesquelles est disposé un ressort hélicoïdal afin de protéger les parties mécaniques de moyens d'actionnement de celui-ci,
- le poussoir est d'une part en contact avec l'organe de substitution et d'autre part coopère avec une surface de came portée par une rampe mobile,
- la rampe est portée par la surface intérieure cylindrique d'une bague montée en rotation sur une portion cylindrique formant palier de la structure de support,
- la rampe présente une hauteur progressivement croissante suivant le pourtour de la paroi cylindrique intérieure de la bague,
- la structure de support comporte une rainure périphérique de réception de la rampe dans laquelle débouche le trou radial de guidage du poussoir,
- le trou radial de guidage est formé de deux canaux dont une portion d'extrémité de chacun est ménagée dans une paroi latérale respective de la rainure périphérique réalisés l'un dans la structure de support et l'autre dans un flasque prolongeant ladite structure et définissant avec elle ladite rainure,
- la bague est munie extérieurement d'une couronne dentée engrénée par un pignon denté actionné par un moteur électrique,
- le deuxième organe d'accouplement mobile en rotation dans la structure de support et la bague portant la rampe montée en rotation sur la structure de support ont des axes de rotation décalés,
- le doigt de solidarisation est chargé par un ressort de rappel vers le trou radial de réception de l'extrémité du doigt,
- le ressort de rappel du doigt de solidarisation a une constante de raideur de valeur inférieure à celle du ressort du poussoir,
- il comporte un ressort de rappel de l'un au moins des organes d'accouplement,
- la rampe comporte à son extrémité de plus grande hauteur un pion latéral d'arrêt et la rainure comporte sur une de ses faces latérales une portion en saillie formant butée complémentaire coopérant avec le pion d'arrêt,
- la bague comporte sur son pourtour extérieur des saillies de déclenchement de micro-interrupteurs de commande du moteur électrique disposés sur la structure de support,
- au moins une butée de limitation de la course angulaire des premier et deuxième organes d'accouplement est reçue dans un trou de la structure de support correspondant au sens de la rotation à limiter.

L'invention sera mieux comprise à la lecture de la description qui va suivre, donnée uniquement à titre d'exemple et faite en se référant aux dessins sur lesquels :
- la figure 1 est une vue en perspective d'un dispositif d'accouplement débrayable selon l'invention monté sur une porte munie d'une serrure classique,
- la figure 2 est une vue en coupe longitudinale verticale du dispositif d'accouplement débrayable en position de solidarisation des deux tiges coaxiales,
- la figure 3 est une vue partielle en coupe transversale du dispositif d'accouplement débrayable suivant la ligne 3-3 de la figure 2, le dispositif étant en position de solidarisation des deux tiges,
- la figure 4 est une vue en perspective éclatée de trois pièces entrant dans la structure du dispositif d'accouplement,
- les figures 5 et 6 sont respectivement des figures analogues aux figures 2 et 3, le dispositif d'accouplement étant représenté en position débrayée ou de désolidarisation.

Sur la figure 1, on a représenté une portion d'une porte 2 dans l'épaisseur de laquelle est reçue une serrure 4 de type classique, munie d'un pêne demi-tour 6 et d'un pêne dormant 7.

De manière classique, le pêne demi-tour 6 est commandé par une tige de section carrée 8 introduite dans le fouillot de commande (non représenté) de la serrure, et à l'extrémité de laquelle est fixée une béquille ou poignée d'actionnement 10.

De même, le pêne dormant 7 est commandé par un dispositif de verrouillage non représenté, disposé dans la serrure.

La porte 2 représentée à la figure 1 est supposée être la porte d'un bureau. Sur le panneau extérieur de la porte, c'est-à-dire à l'extérieur du bureau, est fixé un dispositif d'accouplement débrayable 14 de la tige de section carrée 8 engagée dans le fouillot (non représenté) de la serrure, avec une tige complémentaire coaxiale 16 de commande du pêne demi-tour 6 de la serrure 4 depuis l'extérieur. La tige 16 dont une extrémité fait saillie en dehors du dispositif d'accouplement débrayable 14 est munie d'une béquille ou poignée d'actionnement 18.

Ainsi, le pêne demi-tour 6 de la serrure est commandé par la tige 8 de section carrée solidaire de la béquille intérieure 10, le dispositif d'accouplement débrayable étant disposé entre la tige 8 et la tige 16 associée à la béquille d'actionnement extérieure 18.

En position débrayée, c'est-à-dire lorsque les tiges 8 et 16 ne sont pas solidarisées, l'ouverture de la porte est impossible par actionnement de la béquille 18, mais reste possible par actionnement de la béquille intérieure 10.

Sur la figure 2 est représenté en détail l'agencement du mécanisme intérieur du dispositif d'accouplement débrayable.

Ce dispositif 14 comporte un boîtier allongé 24 de protection du mécanisme d'accouplement, dont le profil extérieur est visible sur la figure 1, réalisé par exemple par usinage dans un bloc de métal massif. Il présente deux faces latérales verticales parallèles 24A, 24B reliées l'une à l'autre par des portions planes successives définissant la face principale du dispositif.

Sur cette face principale sont disposées successivement une portion de commande inclinée 26 sur laquelle fait saillie un clavier à touches 28 de commande de l'état de solidarisation du dispositif d'accouplement débrayable, suivie d'une portion centrale 30 verticale munie d'un trou central 32 de passage de la tige 16 associée à la béquille extérieure 18 et enfin, reliée à cette face centrale 30 par des portions inclinées successives, une seconde portion verticale en retrait 34.

Au lieu du clavier à touches, le dispositif peut comporter un lecteur de carte magnétique ou un autre système de commande à code.

Le boîtier 24 est complété par un couvercle plat 36 de fermeture fixé au boîtier 24 par l'intermédiaire de avis de fixation 38.

La tige 8 engagée dans le fouillot (non représenté) de commande du pêne demi-tour 6 et dont l'une des extrémités est solidaire de la béquille intérieure 10 a un premier organe d'accouplement 40 fixé à sa seconde extrémité par une clavette 42. Ce premier organe d'accouplement 40 comporte une première portion cylindrique 44 reçue dans un passage 46 formant palier du couvercle 36 dans lequel le premier organe d'accouplement 40 est libre de tourner autour de l'axe de la tige 8.

L'organe 40 comporte en outre une seconde portion cylindrique coaxiale 48 de plus grand diamètre. Entre ces première et seconde portions cylindriques 44 et 48 est disposée une jambe radiale 50 de butée adaptée pour limiter la course angulaire du premier organe d'accouplement 40 le long de la surface intérieure du couvercle 36.

La tige 16 liée à la béquille extérieure 18 est solidaire à son extrémité engagée à l'intérieur du boîtier 24 d'un deuxième organe d'accouplement 52 auquel elle est fixée par une clavette 54. Ce deuxième organe d'accouplement 52 comporte une première portion cylindrique 56 reçue dans un alésage 58 formant palier réalisé dans le boîtier 24 dans le prolongement du passage 32 de la tige 16. Le deuxième organe d'accouplement 52 comporte une deuxième portion cylindrique 60 coaxiale de plus grand diamètre, séparée de la première portion 56 par une jambe radiale 62 formant butée et adaptée pour limiter la course angulaire du deuxième organe d'accouplement 52 le long de la surface intérieure du boîtier 24.

Comme cela est représenté sur les figures 2 et 3, le deuxième organe d'accouplement 52 comporte à son extrémité opposée à la tige 16 dans sa portion cylindrique 60 de plus gros diamètre un trou borgne axial 64 dans lequel est reçue la portion de plus grand diamètre 48 du premier organe d'accouplement 40.

Ce dernier comporte dans sa portion de plus grand diamètre 48 reçue dans le trou borgne 64 un logement diamétral 66 formé de deux trous coaxiaux successifs de diamètres différents débouchant de part et d'autre de la portion cylindrique 48. Dans ce logement 66 est reçu un doigt de solidarisation 68 formé par une tige 70 prolongée axialement par un fût de plus gros diamètre 72 dans lequel est ménagé un siège 72a de réception d'extrémité d'un ressort de rappel hélicoïdal 74 dont l'autre extrémité prend appui sur la surface latérale intérieure du trou borgne 64.

Le deuxième organe d'accouplement 52 comporte dans sa portion de plus grand diamètre 60 en regard du doigt de solidarisation 68 porté par le premier organe d'accouplement 40 un trou traversant radial 76 de réception d'une extrémité 78 du doigt de solidarisation 68. Le trou 76 est avantageusement de section constante. Telle que représentée sur les figures 2 et 3, l'extrémité 78 du doigt est reçue dans le trou 76.

La portion de plus gros diamètre 60 du deuxième organe d'accouplement 52 est reçue mobile en rotation dans un alésage 80 d'une embase 82 formant une structure de support fixe. Cette dernière représentée en perspective sur la figure 4 a une base rectangulaire 84 reçue dans un logement intérieur de forme complémentaire 86 du boîtier 24 dans lequel elle est fixée par l'intermédiaire de vis 87.

Sur une face en regard du boîtier 24 de la base 84 est ménagé un évidement 88 (figure 2) de forme générale cylindrique pour le passage de la jambe 62 du deuxième organe d'accouplement 52. Sur sa face opposée, la base 84 est prolongée par une portion cylindrique 90 représenté sur la figure 4 venue de matière et traversée par l'alésage 80. Cette portion cylindrique 90 a son axe parallèle mais décalé par rapport à l'axe de l'alésage 80. Elle présente en outre à son extrémité libre une portion cylindrique 92 coaxiale de plus faible diamètre.

Sur la face d'extrémité plane 93 de celle-ci est vissé un flasque 94 cylindrique plat de même diamètre extérieur que la portion de cylindre 90, délimitant avec celle-ci une rainure périphérique 96.

Comme représenté en détail sur la figure 4, le flasque 94 est traversé par un trou central 95 prolongeant l'alésage 80 de l'embase 82 et de même diamètre que celui-ci. Il comporte en outre sur sa face en regard de l'embase 82 une couronne intérieure 98 en surépaisseur de même diamètre extérieur que la portion cylindrique 92 de l'embase 82 et dont la surface périphérique forme avec la surface périphérique de la portion 92 le fond de la rainure 96. Cette couronne 98 est prolongée vers l'extérieur du flasque 94 en travers de la rainure 96 par une portion plane en saillie radiale 100.

Un trou de guidage radial 102 formé par des canaux 102A, 102B ménagés respectivement dans l'embase 82 et le flasque 94 débouche à l'une de ses extrémités dans l'alésage 80 de l'embase 82 prolongé par le trou 95 du flasque 94 et à l'autre de ses extrémités dans la surface latérale extérieure de la portion cylindrique 90 de l'embase 82 prolongée par le flasque 94. Ce trou 102 est partiellement ménagé dans les parois latérales de la rainure périphérique 96 dans la partie rétrécie de celle-ci par la portion en saillie radiale 100 du flasque 94. En particulier, le canal 102A a une portion d'extrémité ménagée dans la paroi latérale de la rainure 96 portée par l'embase 82 qui débouche sur la portion cylindrique 90 de celle-ci. De même, le canal 102B ménagé dans le flasque 94 a une portion d'extrémité qui s'étend dans la portion plane en saillie radiale 100 jusqu'à la périphérie du flasque 94.

Une bague 104 représentée sur la figure 4 est montée à cheval sur l'extrémité de la portion cylindrique 90 et sur la surface latérale du flasque 94. Elle est munie sur sa paroi cylindrique intérieure d'une rampe 106 de hauteur progressivement croissante suivant environ 260° de sa périphérie et reçue dans la rainure 96 définie par l'assemblage du flasque 94 sur l'embase 82. La rampe 106 comporte sur sa paroi latérale à son extrémité de plus grande hauteur un pion latéral d'arrêt 107, de limitation du mouvement en rotation de la rampe 104 dans la rainure 96 par coopération de celui-ci avec les parois latérales de la portion plane 100 en saillie radiale dans la rainure 96 et formant butée complémentaire.

A l'intérieur du trou radial 102 est reçue une première bille 108 formant organe de substitution. La bille 108 a un diamètre égal à la profondeur du trou radial 76 du deuxième organe d'accouplement 52. Elle est repoussée vers l'alésage 80 par un poussoir constitué d'un ressort hélicoïdal 110 et de deux billes d'extrémité 112, 114 disposées de part et d'autre du ressort.

La longueur occupée par les deux billes 112, 114 et le ressort 110 du poussoir est égale à la profondeur du trou 102 minorée du diamètre de la bille 108 formant organe de substitution ; ainsi, le trou 102 peut contenir simultanément le poussoir et l'organe de substitution sans que le ressort ne soit comprimé.

La bille 114 est en contact avec la rampe 106 formant came ou la paroi intérieure de la bague 104 alors que la bille 112 est en contact avec la bille 108 et repousse celle-ci vers l'alésage axial 80 de l'embase 82 sous l'action de la rampe 106 transmise par le ressort 110 dont la valeur du coefficient de raideur est choisie supérieure à celle du ressort 74 repoussant le doigt 68.

La bague de commande 104 comporte sur une portion de sa périphérie extérieure une couronne dentée 116 actionnée par un pignon d'entraînement 118 monté sur l'arbre d'un moteur d'entraînement 120 et qui coopère avec la couronne dentée 116 par l'intermédiaire de pignons de démultiplication coaxiaux 121.

Le moteur électrique 120 est alimenté par une batterie non représentée reçue dans le boîtier 24 et est piloté par un dispositif de pilotage 122 connu, relié au clavier 28 et adapté pour piloter le moteur 120 en fonction de la composition de codes prédéterminés sur le clavier à touches 28 en vue de commander l'état du dispositif d'accouplement.

Des micro-interrupteurs 123, représentés sur la figure 3, sont disposés sur l'embase 82 à la périphérie de la bague 104 et sont adaptés pour être déclenchés par des saillies 123A représentées sur la figure 4 disposées sur la surface extérieure de la bague 104 afin de stopper le moteur 120 lorsque la bague a atteint une position extrême de sa course.

Un ressort hélicoïdal 124 disposé autour de la tige 16 dans un logement adapté 126 du boîtier 24 a ses deux extrémités liées à un pion non représenté de la jambe de blocage 62 du deuxième organe d'accouplement 52.

Ce ressort 124 constitue un organe de rappel du deuxième organe d'accouplement et de la béquille associée dans une position neutre, correspondant à celle représentée aux figures.

Une butée constituée par une tige telle qu'une vis sans tête 128 par exemple est reçue dans un trou taraudé 130 de l'embase 82 prolongé dans le flasque 94 et dépasse de part et d'autre de cette embase pour limiter la course angulaire des jambes de blocage respectivement 50 et 62 des premier et deuxième organes d'accouplement 40 et 52.

Deux trous taraudés symétriques 130 sont disposés de part et d'autre du trou radial 102 afin de déterminer sélectivement par insertion dans l'un d'eux de la vis 128 deux sens différents opposés de limitation de la course en rotation des béquilles d'actionnement de la serrure.

Sur les figures 2 et 3, on a représenté le dispositif d'accouplement débrayable en position embrayée ou de liaison.

Dans cette situation, comme cela est visible sur la figure 3, la bague 104 est placée de telle façon que la rampe 106 portant la surface de came ne soit pas en contact contre la bille d'extrémité 114 du poussoir et que cette dernière soit en contact avec la paroi intérieure de la bague 104. Dans cette situation, la première bille 108 formant organe de substitution est escamotée dans une portion d'extrémité du trou radial 102 formant un logement d'escamotage pour celle-ci et l'extrémité 78 du doigt de solidarisation 68 est reçue dans le trou radial 76 du deuxième organe d'accouplement 52, permettant ainsi une solidarisation des premier et deuxième organes d'accouplement.

Dans cette situation, l'action sur l'une ou l'autre des béquilles 10, 18 permet la commande du pêne demi-tour et, si la serrure n'est pas verrouillée par son pêne dormant, l'ouverture de la porte.

Afin de procéder à la désolidarisation des deux tiges du dispositif, la composition d'un code particulier sur le clavier à touches 28 pilote le moteur 120 pour qu'il entraîne en rotation la bague 104 dans le sens inverse des aiguilles d'une montre pour atteindre la position représentée aux figures 5 et 6.

Dans cette position, le poussoir et en particulier sa bille d'extrémité 114 est repoussé dans le trou radial 102 vers le doigt de solidarisation par la portion la plus haute de la surface de came portée par la rampe 106. Le poussoir dont le ressort 110 a un coefficient de raideur élevé repousse la bille 108 formant organe de substitution de l'extrémité du doigt de solidarisation à l'intérieur du trou radial 76 du deuxième organe d'accouplement 52. Ainsi, cet organe de substitution interdit à l'extrémité 78 du doigt de solidarisation 68 de pénétrer dans le trou radial 76 et maintient le doigt de solidarisation 68 escamoté à l'intérieur du premier organe d'accouplement 40.

Si, lors de la rotation de la bague 104, le trou 102 de l'embase 82 et le trou radial 76 du deuxième organe d'accouplement 52 ne sont pas correctement alignés, en raison par exemple d'un défaut de retour de ce dernier à sa position imposée par le ressort de rappel 124, la bille 108 ne peut pas pénétrer dans le trou radial 76. Sous l'effet de la poussée de la surface de came de la rampe 106, le ressort 110 du poussoir se comprime alors, permettant ainsi à la bille 114 de suivre la surface de came sans que le moteur 120 et les divers moyens mécaniques d'actionnement du poussoir associés ne soient détériorés. L'engagement de la bille 108 dans le trou radial 76 a lieu sous la poussée du ressort 110 dès que le deuxième organe d'accouplement 52 est correctement positionné dans l'alésage 80 de l'embase 82.

Lorsque le doigt de solidarisation 68 est maintenu escamoté totalement dans le premier organe d'accouplement 40, ce dernier est alors libre de tourner à l'intérieur du trou borgne 64 du deuxième organe d'accouplement 52 puisque l'extrémité 78 du doigt de solidarisation 68 n'est plus en position de solidarisation. De même, le deuxième organe d'accouplement 52 est libre de tourner dans l'alésage 80 de l'embase 82, ce dernier entraînant dans sa rotation la bille 108 formant organe de substitution, mais il n'entraîne pas avec lui le premier organe d'accouplement 40 qui reste immobile.

On conçoit que dans cet état de fonctionnement, le dispositif d'accouplement débrayable 14 assure la désolidarisation des deux tiges 8 et 16 et donc interdit la commande du pêne demi-tour 6 de la serrure depuis la béquille d'actionnement extérieure 18 liée à la tige 16. La commande du pêne demi-tour 6 est seulement possible depuis la béquille intérieure 10.

Pour établir de nouveau la solidarisation entre les deux tiges, la composition d'un code approprié sur le clavier à touches 28 permet le pilotage du moteur 120 par le dispositif de pilotage 122, de telle manière que celui-ci entraîne en rotation la bague 104 dans le sens des aiguilles d'une montre jusqu'à une position correspondant à celle représentée sur les figures 2 et 3. Dans cette position, le pion de blocage 107 vient en contact avec la paroi latérale de la partie en saillie 100 du flasque 94 limitant ainsi la course de la bague 104. L'extrémité 78 du doigt de solidarisation 68 est alors à nouveau reçue dans le trou radial 76, alors que l'organe de substitution formé par la bille 108 est escamoté à l'extrémité du trou radial 102 de l'embase 82.

On conçoit qu'un tel dispositif permet une liaison d'une grande résistance entre les premier et deuxième organes d'accouplement et ainsi une grande solidité du dispositif.

De même, aucun organe de blocage n'étant mis en oeuvre pour interdire l'ouverture de la serrure depuis la béquille extérieure lorsque le dispositif d'accouplement est en position débrayée, un tel dispositif ne peut être forcé par application d'une force excessive sur la béquille extérieure puisque celle-ci est rendue folle et que toute action sur celle-ci est sans effet pour l'ouverture de la serrure.

## Revendications

1. Dispositif d'accouplement débrayable d'une première tige (8) avec une deuxième tige (16) coaxiales, associées chacune à une poignée d'actionnement (10, 18) d'une serrure (2), l'une des deux tiges (8) étant engagée dans un fouillot de commande de la serrure (2), ce dispositif comportant, disposés dans un boîtier (24), un premier organe d'accouplement (40) solidaire de la première tige (8) et monté libre en rotation dans un trou axial (64) d'un deuxième organe d'accouplement (52) solidaire de la deuxième tige (16), le premier organe d'accouplement (40) comportant un doigt (68) mobile radialement de solidarisation avec le deuxième organe d'accouplement (52), et un organe de rappel (74) du doigt (68) vers la position de solidarisation, le deuxième organe d'accouplement (52) comportant un trou traversant (76) radial de réception d'une extrémité (78) du doigt de solidarisation (68), caractérisé en ce que le deuxième organe d'accouplement (52) est monté libre en rotation dans un alésage traversant (80) d'une structure de support (82) fixe et en ce que le dispositif d'accouplement comporte un organe de substitution (108) de l'extrémité (78) du doigt de solidarisation (68) dans le trou traversant (76) à l'encontre de l'organe de rappel (74) du doigt (68), cet organe de substitution (108) ayant une hauteur égale à la profondeur du trou traversant (76) pour libérer en rotation le premier organe d'accouplement (40) par rapport au second (52), la structure de support (82) comportant un logement d'escamotage (102) de l'organe de substitution (108) pour permettre la solidarisation en rotation des deux organes d'accouplement (40, 52) dans la structure de support (82) fixe, cette dernière comportant en outre des moyens d'actionnement (110, 112, 114, 104, 106) de l'organe de substitution (108) en fonction de l'état d'accouplement souhaité.

2. Dispositif selon la revendication 1, caractérisé en ce que l'organe de substitution est une bille (108).

3. Dispositif selon la revendication 1 ou 2, caractérisé en ce que les moyens d'actionnement comportent un poussoir (110, 112, 114) guidé dans un trou radial (102) débouchant à l'une de ses extrémités dans l'alésage (80) traversant de la structure fixe (82), une portion d'extrémité du trou (102) constituant en outre le logement d'escamotage de l'organe de substitution (108).

4. Dispositif selon la revendication 3, caractérisé en ce que le poussoir comporte deux billes d'extrémité (112, 114) entre lesquelles est disposé un ressort hélicoïdal (110), afin de protéger les parties mécaniques des moyens (120) d'actionnement de celui-ci.

5. Dispositif selon la revendication 3 ou 4, caractérisé en ce que le poussoir (110, 112, 114) est d'une part en contact avec l'organe de substitution (108) et d'autre part coopère avec une surface de came portée par une rampe (106) mobile.

6. Dispositif selon la revendication 5, caractérisé en ce que la rampe (106) est portée par la surface intérieure cylindrique d'une bague (104) montée en rotation sur une portion cylindrique (90) formant palier de la structure de support (82).

7. Dispositif selon la revendication 6, caractérisé en ce que la rampe (106) présente une hauteur progressivement croissante suivant le pourtour de la paroi cylindrique intérieure de la bague (104).

8. Dispositif selon la revendication 7, caractérisé en ce que la structure de support (82) comporte une rainure périphérique (96) de réception de la rampe (106) dans laquelle débouche le trou radial (102) de guidage du poussoir (110, 112, 114).

9. Dispositif selon la revendication 8, caractérisé en ce que le trou radial (102) de guidage est formé de deux canaux (102A, 102B) dont une portion d'extrémité de chacun est ménagée dans une paroi latérale respective de la rainure périphérique (96) réalisés l'un (102A) dans la structure de support (82) et l'autre (102B) dans un flasque (94) prolongeant ladite structure (82) et définissant avec elle ladite rainure (96).

10. Dispositif selon l'une quelconque des revendications 6 à 9, caractérisé en ce que la bague (104) est munie extérieurement d'une couronne dentée (116) engrénée par un pignon denté (118, 121) actionné par un moteur électrique (120).

11. Dispositif selon l'une quelconque des revendications 6 à 10, caractérisé en ce que le deuxième organe d'accouplement (52) mobile en rotation dans la structure de support (82) et la bague (104) portant la rampe (106) montée en rotation sur la structure de support (82) ont des axes de rotation décalés.

12. Dispositif selon l'une quelconque des revendications précédentes, caractérisé en ce que le doigt de solidarisation (68) est chargé par un ressort (74) de rappel vers le trou radial (76) de réception de l'extrémité (78) du doigt (68).

13. Dispositif selon les revendications 4 et 12 prises ensemble, caractérisé en ce que le ressort (74) de rappel du doigt de solidarisation (68) a une constante de raideur de valeur inférieure à celle du ressort (110) du poussoir.

14. Dispositif selon l'une quelconque des revendications précédentes, caractérisé en ce qu'il comporte un ressort (124) de rappel de l'un au moins des organes d'accouplement (52).

15. Dispositif selon l'une quelconque des revendications 5 à 12, caractérisé en ce que la rampe (106) comporte à son extrémité de plus grande hauteur un pion (107) latéral d'arrêt et en ce que la rainure (96) comporte sur une de ses faces latérales une portion en saillie (100) formant butée complémentaire coopérant avec le pion d'arrêt (107).

16. Dispositif selon l'une quelconque des revendications 8 à 15, caractérisé en ce que la bague (104) comporte sur son pourtour extérieur des saillies de déclenchement de micro-interrupteurs (123) de commande du moteur électrique (120) disposés sur la structure de support (82).

17. Dispositif selon l'une quelconque des revendications précédentes, caractérisé en ce qu'au moins une butée (128) de limitation de la course angulaire des premier et deuxième organes d'accouplement (40, 52) est reçue dans un trou de la structure de support (82) correspondant au sens de la rotation à limiter.
